# EUROPÄISCHE PATENTSCHRIFT

(11) **EP 3 685 479 B1**
(45) Veröffentlichungstag und Bekanntmachung des Hinweises auf die Patenterteilung: **11.12.2024**
(21) Anmeldenummer: 18773412.4
(22) Anmeldetag: 18.09.2018
(51) Int. Cl.: H01R 43/02, H01F 5/04, H01F 27/28, H01F 27/29, H01F 41/10, H01F 27/32

(54) **LITZENKONTAKT FÜR EIN ELEKTRISCHES BAUELEMENT UND VERFAHREN ZUR HERSTELLUNG EINES LITZENKONTAKTS**
STRAND CONTACT FOR AN ELECTRIC COMPONENT AND METHOD FOR PRODUCING A STRAND CONTACT
CONTACT TORSADÉ POUR UN COMPOSANT ÉLECTRIQUE ET PROCÉDÉ DE FABRICATION D'UN CONTACT TORSADÉ

(30) Priorität: 21.09.2017 DE 102017121908
(43) Veröffentlichungstag der Anmeldung: 29.07.2020
(73) Patentinhaber: TDK Electronics AG, 81671 München (DE)
(72) Erfinder: JIANG, Yun, 85579 Neubiberg (DE); STOLL, Karl, 82110 Germering (DE)
(74) Vertreter: Epping - Hermann - Fischer
(86) Internationale Anmeldenummer: PCT/EP2018/075214
(87) Internationale Veröffentlichungsnummer: WO 2019/057713

(56) Entgegenhaltungen:
- WO-A1-2015/014647
- JP-A- 2003 145 274
- JP-A- 2003 234 218
- JP-A- 2012 084 472
- JP-A- H03 289 105
- JP-U- 3 140 817
- JP-U- 3 174 350

## Beschreibung

Elektrisches Bauelement mit einem Litzenkontakt und Verfahren zur Herstellung eines Litzenkontakts eines elektrischen Bauelements.

Die vorliegende Erfindung betrifft einen Litzenkontakt für ein elektrisches Bauelement, also einen Kontaktbereich des Bauelements, der einen Anschnitt eines Litzendrahts, insbesondere ein Litzenende umfasst. Das Bauelement ist insbesondere ein induktives Bauelement. Der Litzendraht bildet beispielsweise ein Funktionselement des Bauelements. Beispielsweise bildet der Litzendraht eine Wicklung, insbesondere eine Spule des Bauelements. Insbesondere handelt es sich um eine Hochfrequenz-Litze.

Der Litzenkontakt dient zum elektrischen Anschluss des Litzendrahts, beispielsweise an ein Anbindungsstück des Bauelements, insbesondere einem Kontaktpin. Der Litzenkontakt kann auch zur direkten Kontaktierung an eine Leiterplatte ausgebildet sein.

Bei der Herstellung des Litzenkontakts muss auch die Isolierung des Litzendrahtes entfernt werden. Beispielsweise weist jeder Einzeldraht des Litzendrahtes eine Isolierung in Form einer Lackierung auf. Zusätzlich dazu kann der gesamte Litzendraht eine Ummantelung aufweisen. Die Einzeldrähte können miteinander verdrillt sein. Zudem können die Einzeldrähte um ein Anbindungsstück gewunden sein. Dies erschwert die zuverlässige Entfernung der Isolierung der Einzeldrähte und der äußeren Isolierung des Litzendrahtes. Üblicherweise wird ein Litzenkontakt durch Löten hergestellt, wobei die Temperatur derart hoch gewählt wird, dass bei der Herstellung des Litzenkontakts zugleich die Isolierungen entfernt werden. Beispielsweise erfolgen derartige Lötvorgänge durch Eintauchen in ein Lötbad oder durch Wellenlöten mit flüssigem Zinn oder Zinnlegierung. Bei Verwendung einer Lackisolierung aufweisend Polyurethan der Temperaturklasse von 155 °C bis 180 °C sind zur zuverlässigen Entfernung der Isolierung oftmals Temperaturen des Lötbads oder der Lötwelle um die 400 °C erforderlich.

In manchen Fällen weisen die Isolierungen noch höhere Temperaturklassen auf. Dies ist beispielsweise bei Isolierungen aus Polyesterimiden oder Polyimiden der Fall. In diesem Fall ist oftmals eine zweistufige Herstellung des Litzenkontakts erforderlich. Dabei wird in einem ersten Schritt die Isolierung entfernt, beispielsweise mechanisch entfernt, durch Abbrennen oder durch chemische Verfahren. In einem zweiten Schritt wird dann ein Lötvorgang durchgeführt, um eine mechanische und elektrische Verbindung herzustellen.

Nachteilig bei derartigen Lötverfahren ist es, dass die erhitzte Luft über der Lötflüssigkeit in direktem Kontakt mit einem Funktionselement des Bauelements, beispielsweise einer Wicklung kommt. Zudem kann ein Kriechfluss der heißen Lötflüssigkeit entlang des Litzendrahtes in Richtung eines Funktionselements auftreten. Dies führt zu einer unerwünschten Beschädigung der Isolierung und zu einem erhöhten Ausfallrisiko. Zudem treten durch das Verdampfen der Isolierung unerwünschte Lotkugeln auf. Darüber hinaus sind derartige Verfahren kostenintensiv und zeitaufwändig.

Die JP 3 140817 U, JP 3 174350 U und JP 2003 234218 A beschreiben jeweils eine Spule, bei der Drahtenden mit Anschlusselementen durch Diffusionsbonden verbunden sind, wobei die Anschlusselemente als Art von Klemmen ausgebildet sind. Die WO 2015/014647 A1 beschreibt ein Verfahren zur Herstellung einer Heiß-Crimpverbindung eines Leiters mit einem Kabelschuh. Aus der JP 2003 145274 A geht ein Litzendraht hervor, der mit einem Kabelschuh durch Thermokompressionsbonden verbunden ist. Aus der JP 2012 084472 geht ein Litzendraht hervor, der durch Crimpen mit einem Element zur Weiterkontaktierung verbunden ist.

Es ist eine Aufgabe der vorliegenden Erfindung, einen verbesserten Litzenkontakt für ein elektrisches Bauelement anzugeben.

Es wird ein elektrisches Bauelement gemäß Anspruch 1 offenbart.

Der Litzenkontakt weist einen Abschnitt eines Litzendrahts auf. Der Litzendraht weist eine Vielzahl von Einzeldrähten auf. Der Litzendraht bildet beispielsweise eine Wicklung des Bauelements, insbesondere eine Spule. Das elektrische Bauelement ist beispielsweise als induktives Bauelement ausgebildet. Beispielsweise ist jeder Einzeldraht innerhalb der Wicklung von einer separaten Isolierung umgegeben. Beispielsweise handelt es sich um eine Lackisolierung. Zusätzlich dazu kann der Litzendraht von einer äußeren Isolierung, insbesondere einer Ummantelung, umgeben sein. Der Litzendraht kann aber auch frei von einer zusätzlichen äußeren Ummantelung sein. Insbesondere handelt es sich um eine Hochfrequenz-Litze.

Der Litzenkontakt ist zur elektrischen Kontaktierung des Litzendrahts ausgebildet. Der Litzenkontakt umfasst ein Ende des Litzendrahtes, das aus der Wicklung heraussteht. Der Litzenkontakt kann in geringem Abstand von einer Wicklung des Litzendrahts angeordnet sein, beispielsweise im Abstand von wenigen mm.

Der Litzenkontakt weist zudem ein Kontaktstück auf, das den Abschnitt des Litzendrahts zumindest teilweise umgibt. Das Kontaktstück ist mit dem Litzendraht durch thermisches Diffusionsbonden verbunden. Erfindungsgemäß weisen der Litzendraht und das Kontaktstück jeweils ein freies Ende auf, wobei die freien Enden bündig angeordnet sind.

Die Verbindung durch thermisches Diffusionsbonden ist am fertigen Bauelement erkennbar. Beim Diffusionsbonden werden die Einzeldrähte mit dem Kontaktstück unter Einwirkung von Druck und bei erhöhter Temperatur miteinander verbunden. Die Temperatur ist dabei geringer als die Schmelztemperatur des Materials des Kontaktstücks und des Materials der Einzeldrähte. Beim Diffusionsbonden tritt auf atomarer Ebene eine beidseitige Diffusion über die Grenzflächen der zu verbindenden Teile auf, so dass eine innige Verbindung Teile hergestellt wird. Im Litzenkontakt kann sowohl das Kontaktstück mit den Einzeldrähten durch Diffusionsbonden verbunden sein, als auch die Einzeldrähte untereinander.

Der Litzenkontakt kann Reste der Isolierung, beispielsweise in Form verklumpter Partikel aufweisen. Beispielsweise werden beim Diffusionsbonden die Isolierung der Einzeldrähte und/oder die äußere Isolierung des Litzendrahts aufgeschmolzen. Dies ermöglicht eine Verbindung des Litzendrahts mit dem Kontaktstück ohne separate Entfernung der Isolierung.

Der Litzenkontakt ist insbesondere lötungsfrei, d.h., ohne Verlötung hergestellt. Somit sind die beim Löten auftretenden, unerwünschten Begleiterscheinungen wie z.B. Beschädigung der benachbarten Wicklung durch Hitzeentwicklung oder störende Lotkugeln nicht vorhanden. Der Litzenkontakt ist insbesondere sowohl frei von einem beim Löten verwendeten Lotmaterial als auch frei von einem weiteren Verbindungsmaterial wie z.B. einem leitfähigen Klebstoff.

Das Kontaktstück ist elektrisch leitfähig und weist insbesondere ein Metall auf. Das Kontaktstück ist in elektrischem Kontakt mit dem Litzendraht. Das Kontaktstück kann bei der Herstellung des Litzenkontakts als Stromträger zur Entfernung der Isolierungen des Litzendrahts dienen.

Das Kontaktstück kann zudem auch eine mechanische Fixierung des Litzendrahts gewährleisten. Beispielsweise kann das Kontaktstück den Litzendraht an einem Anbindungsstück des Bauteils fixieren oder als Anbindungsstück ausgebildet sein.

Das Anbindungsstück ist beispielsweise an einem Trägerelement des Bauteils angeordnet. Das Trägerelement kann zum Tragen einer Wicklung des Litzendrahts ausgebildet sein. Das Trägerelement kann alternativ oder zusätzlich zum Tragen des Anbindungsstücks oder weiterer Elemente ausgebildet sein. Es kann sich beim Trägerelement auch um ein Gehäuseteil des Bauelements handeln. Das Trägerelement ist beispielsweise aus einem elektrisch isolierenden Material.

Der Litzendraht und das Anbindungsstück können jeweils ein freies Ende aufweisen. Die freien Enden des Litzendrahts und des Anbindungsstücks weisen beispielsweise in dieselbe Richtung des Bauelements. Insbesondere können die freien Enden bündig miteinander abschließen.

Das Anbindungsstück weist ein leitfähiges, insbesondere ein metallisches Material auf. Beispielsweise ist das Anbindungsstück als Kontaktpin ausgebildet. Das Anbindungsstück kann in Form eines einzelnen Kontaktfingers ausgebildet sein. Das Anbindungsstück kann auch mehrere Bereiche aufweisen, zwischen denen der Litzendraht angeordnet ist. Beispielsweise ist das Anbindungsstück in Form einer Gabel mit zwei Zinken ausgebildet. Das Anbindungsstück kann auch eine andere Form aufweisen.

Das Bauelement kann mehrere Anbindungsstücke aufweisen. Beispielsweise weist das Bauelement mehrere nebeneinander angeordnet Anbindungsstücke auf. Das Bauelement kann auch auf zwei gegenüberliegenden Seiten Anbindungsstücke aufweisen. Das Bauelement kann mehrere Litzendrähte aufweisen, die jeweils mit einem Anbindungsstück verbunden sind.

In einer Ausführungsform weist das Bauelement ein Anschlussstück zum elektrischen Anschluss des Bauelements auf. Das Anschlussstück kann insbesondere zum Anschluss an eine Leiterplatte ausgebildet sein. Beispielsweise ist das Anschlussstück zur PTH-(englisch: pin through hole) Montage ausgebildet. Alternativ kann das Anschlussstück auch zur SMD-(englisch: surface mountable device), d.h. zur Oberflächen-Montage ausgebildet sein. Das Anschlussstück ist beispielsweise als Anschlusspin ausgebildet. Das Bauelement kann mehrere Anschlussstücke aufweisen. Beispielsweise ist für jedes Anbindungsstück ein Anschlussstück vorgesehen. Das Anschlussstück ist mit dem Litzenkontakt elektrisch verbunden. Das Anschlussstück kann mit dem Kontaktstück und/oder dem Anbindungsstück elektrisch verbunden sein.

Das Anschlussstück und ein damit verbundenes Anbindungsstück zeigen beispielsweise in unterschiedliche Richtungen. Beispielsweise ist das Anbindungsstück seitlich ausgerichtet und das Anschlussstück nach unten ausgerichtet. Das Anbindungsstück steht beispielsweise seitlich vom Trägerelement ab und das Anschlussstück steht nach unten vom Trägerelement ab. Das Anbindungsstück und das Anschlussstück können auch parallel zueinander verlaufen.

Das Anschlussstück und das Anbindungsstück können einteilig ausgebildet sein. Beispielsweise sind das Anschlussstück und das Anbindungsstück verschiedene Enden eines Winkels.

Erfindungsgemäß ist das Kontaktstück als Hüllelement ausgebildet, das den Litzendraht zumindest teilweise umgibt. Bei dem Hüllelement handelt es sich insbesondere um einen sogenannten "splice crimp". Dabei ist das Hüllelement als ein um die Leiter gebogenes, metallisches Bandstück ausgebildet.

In einer Ausführungsform ist das als Kontaktstück ausgebildete Hüllelement zusätzlich zu einem Anbindungsstück vorhanden, an dem der Litzendraht angeordnet ist. Dabei kann das Hüllelement zum einen die Funktion eines Stromträgers beim thermischen Diffusionsbonden sein. Zum anderen kann das Hüllelement eine zuverlässige Fixierung des Kontaktstücks am Anbindungsstück gewährleisten. Das Hüllelement kann vollständig um den Litzendraht und das Anbindungsstück herumgeführt sein.

Vorliegend wird bei einer Ausführungsform, bei dem der Litzenkontakt lediglich von einem Anbindungsstück und dem Abschnitt des Litzendrahts gebildet wird, das Anbindungsstück als Kontaktstück bezeichnet. Bei einer Ausführungsform, bei der der Litzenkontakt aus einem Hüllelement, einem Litzendraht und einem Anbindungsstück gebildet wird, wird das Hüllelement als Kontaktstück bezeichnet.

In einer alternativen Ausführungsform weist der Litzenkontakt kein Anbindungsstück auf und wird somit lediglich vom Hüllelement und einem Abschnitt des Litzendrahts gebildet. Der Litzenkontakt dient somit zum direkten Anschluss an eine Leiterplatte, ohne ein zusätzliches Anschlussstück. Das Bauelement kann eine Haltevorrichtung zur Fixierung des Litzenkontakts aufweisen oder frei von einer Haltevorrichtung sein.

Bei einer Ausbildung des Kontaktstücks als Hüllelement wird ein metallisches Bandstück beispielsweise in flacher Form bereitgestellt und um die aneinander angeordneten Leiter herumgebogen. Das Hüllelement erhält seine Form, insbesondere eine Hülsenform, somit erst bei der Anordnung um die Leiter.

Nach dem Umformprozess überlappen sich seitliche Bereiche des Bandstücks. Durch die Überlappung der seitlichen Bereiche lässt sich ein derartiges Hüllelement von einer vorgefertigten Hülse, wie z.B. einem Kabelschuh, unterscheiden.

Gemäß Anspruch 9 wird ein Verfahren zur Herstellung eines Litzenkontakts eines elektrischen Bauelements offenbart. Der Litzenkontakt weist einen Abschnitt eines Litzendrahts und ein Kontaktstück auf. Insbesondere kann es sich um den vorgehend beschriebenen Litzenkontakt und das vorgehend beschriebene Bauelement handeln.

Dabei wird ein Litzendraht aufweisend eine Vielzahl von Einzeldrähten bereitgestellt. Beispielsweise weisen die Einzeldrähte jeweils eine Isolierung in Form einer Lackschicht auf. Zudem kann der Litzendraht eine äußere Isolierung, beispielsweise in Form einer Hülse aufweisen.

Es wird eine Anordnung des Litzendrahts mit einem Kontaktstück des elektrischen Bauelements gebildet. Erfindungsgemäß handelt es sich bei dem Kontaktstück um ein Hüllelement in Form eines metallischen Bandstücks ("splice crimp"). Der Litzendraht kann dabei an einem Anbindungsstück angeordnet werden und anschließend wird eine Anordnung des am Anbindungsstück angeordneten Litzendrahts mit dem als Kontaktstück ausgebildeten Hüllelement gebildet. Alternativ dazu kann das Anbindungsstück nicht vorhanden sein und es wird lediglich eine Anordnung aus Hüllelement und Litzendraht gebildet.

In einem nicht beanspruchten Vergleichsbespiel handelt es sich bei dem Kontaktstück um ein Anbindungsstück, beispielsweise in Form eines starren Kontaktstiftes. Das Anbindungsstück ist beispielsweise an einem Trägerelement, insbesondere einem isolierenden Trägerelement des Bauelements angeordnet.

Der Litzendraht wird mit dem Kontaktstück durch thermisches Diffusionsbonden verbunden. Dabei wird mechanischer Druck auf die Anordnung aus Litzendraht und Kontaktstück ausgeübt. Insbesondere wird der Litzendraht an das Kontaktstück angepresst. Zugleich wird die Anordnung erwärmt. Durch die Erwärmung kann auch die Isolierung wenigstens teilweise entfernt werden.

Die Erwärmung erfolgt beispielsweise durch Stromfluss. Insbesondere tritt die Erwärmung aufgrund des elektrischen Widerstands der Isolierung auf.

Nach Herstellung der Verbindung wird ein freies Ende des Litzendrahts abgetrennt. Dabei kann auch ein freies Ende des Kontaktstücks abgetrennt werden. Die freien Enden schließen bündig miteinander ab.

In der vorliegenden Offenbarung sind mehrere Aspekte einer Erfindung beschrieben. Alle Eigenschaften, die in Bezug auf der Litzenkontakt, das Bauelement oder das Verfahren offenbart sind, sind auch entsprechend in Bezug auf die anderen Aspekte offenbart, auch wenn die jeweilige Eigenschaft nicht explizit im Kontext der anderen Aspekte erwähnt wird.

Weiterhin ist die Beschreibung der hier angegebenen Gegenstände nicht auf die einzelnen speziellen Ausführungsformen beschränkt. Vielmehr können die Merkmale der einzelnen Ausführungsformen - soweit technisch sinnvoll - miteinander kombiniert werden.

Im Folgenden werden die hier beschriebenen Gegenstände anhand von schematischen Ausführungsbeispielen näher erläutert.

Es zeigen:
- Figur 1A: ein illustratives Beispiel eines Litzenkontakts eines Bauelements, das nicht Teil der Erfindung ist, in schematischer Schnittansicht,
- Figur 1B: ein illustratives Beispiel eines Litzenkontakts ähnlich zum Litzenkontakt aus Figur 1A in einem tatsächlich hergestellten Bauelement in Schnittansicht,
- Figur 2: der Litzenkontakt gemäß den Figuren 1A und 1B, sowie ein Ausschnitt eines Bauteils in perspektivischer Ansicht,
- Figuren 3A bis 3C: Verfahrensschritte bei der Herstellung des Litzenkontakts der Figuren 1A, 1B und 2,
- Figur 4A: eine Ausführungsform eines Litzenkontakts in schematischer Schnittansicht,
- Figur 4B: eine Ausführungsform eines Litzenkontakts ähnlich zum Litzenkontakt aus Figur 4A in einem tatsächlich hergestellten Bauelement in Schnittansicht,
- Figur 5: der Litzenkontakt gemäß den Figuren 4A und 4B, sowie ein Bauteil in perspektivischer Ansicht,
- Figuren 6A bis 6E: Verfahrensschritte bei der Herstellung des Litzenkontakts der Figuren 4A, 4B und 5,
- Figur 7: eine weitere Ausführungsform eines Bauteils mit Litzenkontakt in perspektivischer Ansicht,
- Figur 8: eine weitere Ausführungsform eines Litzenkontakts in einem Bauelement in Schnittansicht,
- Figur 9: eine Ausführungsform eines Bauelement mit dem Litzenkontakt aus Figur 8.

Vorzugsweise verweisen in den folgenden Figuren gleiche Bezugszeichen auf funktionell oder strukturell entsprechende Teile der verschiedenen Ausführungsformen.

Figur 1 zeigt einen Litzenkontakt 1 aufweisend einen Litzendraht 2 und ein Kontaktstück 100 in schematischer Schnittansicht. Das Kontaktstück 100 kontaktiert den Litzendraht 2 direkt und ermöglicht einen elektrischen Anschluss des Litzendrahts 2. Die Figur 1 zeigt das Kontaktstück 100 in einem Schnittbild quer durch den Litzendraht 2.

Der Litzendraht 2 weist eine Vielzahl von Einzeldrähten 4 auf. Die Einzeldrähte 4 sind untereinander und mit dem Kontaktstück 100 elektrisch und mechanisch verbunden. Das Kontaktstück 100 und/oder der Litzendraht 2 sind Teil eines elektrischen Bauelements, insbesondere eines induktiven Bauelements.

Der Litzendraht 2 bildet eine Wicklung (siehe z.B. Wicklung 18 aus Figur 5) eines elektrischen Bauelements.

In Figur 1 ist ein Ende des Litzendrahts 2 zu sehen, das aus der Wicklung herausragt. Die Einzeldrähte 4 sind zumindest innerhalb der Wicklung jeweils von einer Isolierung umgeben. Jeder Einzeldraht 4 weist eine separate Isolierung auf. Die Isolierung ist insbesondere eine Lackisolierung. In diesem Fall handelt es sich um Lackdrahtlitzen. Bei dem Litzendraht 2 handelt es sich insbesondere um einen Hochfrequenz-Litzendraht.

Auch ein äußerer Umfang des Litzendrahts 2 kann innerhalb der Wicklung von einer Isolierung, z. B. einer Seidenumspinnung umgeben sein. Diese äußere Ummantelung kann, aber muss nicht vorhanden sein.

Das Kontaktstück 100 weist zwei Teilbereiche 5, 6 auf, zwischen denen der Litzendraht 2 aufgenommen ist. Bei der Herstellung der Leiterverbindung 1 werden die Teilbereiche 5, 6 zusammengedrückt. Die dabei entstehende Verformung des Kontaktstücks 100 bleibt bestehen. Somit sind die Teilbereiche 5, 6 dauerhaft plastisch verformt. Die Teilbereiche 5, 6 sind beispielsweise jeweils in Form eines Schenkels ausgebildet. Das Kontaktstück 100 kann auch eine andere Form aufweisen.

Das Kontaktstück 100 ist insbesondere als Anbindungsstück 3 ausgebildet, wobei das Anbindungsstück 3 den Litzendraht 2 an ein Anschlussstück (siehe Anschlussstück 10 aus Figur 2) des Bauelements elektrisch anbindet.

Das Kontaktstück 100 ist mit dem Litzendraht 2 durch thermisches Diffusionsbonden verbunden. Dazu werden die zu verbindenden Teile, d.h., der Litzendraht 2 und das Kontaktstück 100, zusammengedrückt und gleichzeitig erwärmt.

Die Temperatur bei der Erwärmung liegt dabei unterhalb der Schmelztemperatur der zu verbindenden Teile.

Unmittelbar vor dem Diffusionsbonden sind die Einzeldrähte 4 noch von der Isolierung umgeben. Die Isolierung schmilzt während des Diffusionsbondens auf, so dass eine elektrische Verbindung der Einzeldrähte 4 hergestellt werden kann. Bei Vorhandensein einer Ummantelung des Litzendrahts 2 kann auch diese Isolierung während des Diffusionsbondens aufschmelzen, so dass eine elektrische Verbindung des Litzendrahts 2 mit dem Kontaktstück 3 ermöglicht wird.

Im Litzenkontakt 1 kann durch vorhandene Reste der Isolierung, z.B. verklumpte Partikel 7 erkennbar sein, dass beim Diffusionsbonden anfänglich die Isolierungen noch vorhanden waren. Bei üblichen Verfahren wird die Isolierung vor der Herstellung des Litzenkontakts 1 entfernt. Dies ist ein aufwändiger Verfahrensschritt, der hier nicht nötig ist. Bei anderen üblichen Verfahren wird die Isolierung durch Aufbringen eines Lotmaterials entfernt. Dies führt dazu, dass Lotkugeln am Litzenkontakt vorhanden sein können und dass beim Löten eine Schädigung des Bauteils durch die hohe Temperatur auftreten kann. Insbesondere kann eine Schädigung auftreten, wenn eine Wicklung des Litzendrahts sehr nah am Litzenkontakt angeordnet ist, beispielsweise im Bereiche von wenigen mm.

Figur 1B zeigt einen Litzenkontakt 1, entsprechend dem Litzenkontakt 1 aus Figur 1A bei einer realen Ausführung. Insbesondere ist die Vielzahl an Einzeldrähten 4 gut zu sehen.

Die Einzeldrähte 4 füllen den Innenraum des Kontaktstücks 100 so gut wie vollständig aus. Der Füllgrad kann durch geeignete Abmessungen des Kontaktstücks 100 und geeignete Druckeinwirkung beim thermischen Diffusionsbonden eingestellt werden.

Figur 2 zeigt in perspektivischer Ansicht einen Ausschnitt aus einem Bauelement 8 aufweisend einen Litzenkontakt 1 eines Litzendrahts 2 mit einem als Anbindungsstück 3 ausgebildeten Kontaktstück 100. Der Litzenkontakt 1 ist insbesondere wie in den Figuren 1A bzw. 1B ausgeführt. Bei dem Bauelement 8 handelt es sich beispielsweise um ein induktives Bauelement. Das Bauelement 8 weist insbesondere eine Wicklung (nicht gezeigt) des Litzendrahts 2 auf. Die Wicklung kann sehr nah am Litzenkontakt 1 angeordnet sein, insbesondere im Bereich von wenigen mm, beispielsweise mit einem Abstand von 1 bis 10 mm.

Der Litzendraht 2 ist aus der Wicklung herausgeführt und weist innerhalb der Wicklung und auch im Bereich, der direkt an die Wicklung angrenzt, eine Isolierung 9 auf. Die Isolierung 9 wird beispielsweise von einer Isolierhülse oder einer anderweitigen Ummantelung gebildet, in der die Einzeldrähte 4 aufgenommen sind. Die Isolierung 9 kann auch nicht vorhanden sein. Die Einzeldrähte 4 können zudem jeweils von einer weiteren Isolierung umgeben sein, beispielsweise von einer Lackschicht.

Im Bereich der Leiterverbindung 1 ist die Isolierung 9 des Litzendrahtes 2 und die weitere Isolierung der Einzeldrähte 4 nicht vorhanden, so dass ein elektrischer Kontakt zum Anbindungsstück 3 hergestellt ist. Die Isolierung 9 ist im Bereich der Leiterverbindung 1, also in dem Bereich, in dem der Litzendraht 2 innerhalb des Anbindungsstücks 3 angeordnet ist, entfernt. In dem Bereich, in dem der Litzendraht 2 aus dem Anbindungsstück 3 herausführt, ist die Isolierung 9 vorhanden.

Das Anbindungsstück 3 ist beispielsweise in Form einer Gabel, Klemme, Öse oder einer Hülse ausgebildet. Das Anbindungsstück 3 weist bereits in Figur 1 gezeigt zwei Teilbereiche 5, 6 auf, die an gegenüberliegenden Seiten des Litzendrahts 2 anliegen. Das Anbindungsstück 3 kann auch andere Formen aufweisen, insbesondere Formen, die es ermöglichen, den Litzendraht 2 zwischen zwei Teilbereichen 5, 6 aufzunehmen und dann die Teilbereiche 5, 6 gegeneinander, mit dem dazwischen angeordneten Litzendraht 2, zusammenzudrücken.

Das Anbindungsstück 3 weist ein leitfähiges Material, insbesondere ein Metall auf. Das Anbindungsstück 3 ist beispielsweise an einer Seite des Bauteils 8 angeordnet. Das Anbindungsstück 3 ist mit einem Anschlussstück 10, beispielsweise einem Anschlusspin elektrisch verbunden. Der Anschlusspin kann insbesondere zur PTH-Montage ausgebildet sein, bei der der Anschlusspin durch ein Loch in der Leiterplatte gesteckt wird. Alternativ dazu kann das Anschlussstück 10 auch zur SMD-Montage ausgebildet sein. In diesem Fall erstreckt sich das Anschlussstück 10 beispielsweise in seitlicher Richtung des Bauelements 8. Beispielsweise wird dazu das Anschlussstück 10 der Figur 2 nach außen oder nach innen gebogen.

Zudem wird das Ende des Litzendrahts 2 durch das Anbindungsstück 3 auch mechanisch fixiert.

Das Anbindungsstück 3 kann einteilig mit dem Anschlussstück 10 ausgebildet sein. Insbesondere kann es sich um einen Metallwinkel handeln. Das eine Ende des Metallwinkels kann das Anbindungsstück 3 und das andere Ende das Anschlussstück 10 bilden. Der mittlere Teil des Metallwinkels kann durch das Trägerelement 22 hindurchführen, beispielsweise vom Trägermaterial umspritzt sein.

Das Bauteil 8 weist beispielsweise eine Vielzahl von Litzendrähten 2, Anbindungsstücken 3 und Anschlussstücken 10 auf. Die Anbindungsstücke 3 sind beispielsweise nebeneinander angeordnet und die Anschlussstücke 10 unterhalb der Anbindungsstücke 3. Die Anbindungsstücke 3 sind beispielsweise an einem Trägerelement 22 des Bauteils 8 angeordnet. Auch die Anschlussstücke 10 können an dem Trägerelement 22 angeordnet sein.

In den Figuren 3A bis 3C sind Verfahrensschritte bei der Herstellung einer Leiterverbindung 1 eines Litzendrahts 2 mit einem Anbindungsstück 3 gezeigt. Das Verfahren eignet sich beispielsweise zur Herstellung der in den Figuren 1 und 2 gezeigten Leiterverbindung 1.

Figur 3A zeigt einen ersten Verfahrensschritt, bei dem ein Litzendraht 2 in ein Kontaktstück 100, insbesondere in ein als Anbindungsstück 3 ausgebildetes Kontaktstück 100, eingelegt wird. Es handelt sich beispielsweise um ein Ende eines Litzendrahts 2, der zu einer Spule gewickelt ist. Das Kontaktstück 100 weist die Form einer Gabel mit zwei gegenüberliegenden Teilbereichen 5, 6 und einem Verbindungsbereich 11 auf.

Der Litzendraht 2 weist eine Vielzahl von Einzeldrähten 4, beispielsweise 4 bis 3000 Einzeldrähte 4 auf. Der Litzendraht 2 ist von einer äußeren Isolierung 9 umgeben. Die Isolierung 9 ist insbesondere als Isolierhülse ausgebildet, in der alle Einzeldrähte 4 angeordnet sind. Der Litzendraht 2 kann auch keine äußere Isolierung 9 aufweisen. Jeder Einzeldraht 4 ist von einer inneren Isolierung 12 umgeben, die beispielsweise als Lackschicht ausgebildet ist. Die Einzeldrähte 4 weisen beispielsweise Kupfer auf. Die Einzeldrähte 4 weisen beispielsweise Dicken zwischen 0,02 und 0,5 mm auf.

Figur 3B zeigt einen weiteren Verfahrensschritt. Die Teilbereiche 5, 6 werden zusammengedrückt. Beispielsweise wird dazu ein Werkzeug, insbesondere ein Crimpwerkzeug verwendet. Beispielsweise handelt es sich um eine Crimpzange. Der von beiden Seiten ausgeübte Druck ist durch Pfeile angedeutet.

Während des Zusammendrückens wird der Litzendraht 2 erwärmt. Dabei werden beispielsweise Elektroden 13, 14 an die Teilbereiche 5, 6 angelegt, so dass es zu einem Stromfluss über den Litzendraht 2, insbesondere über die Isolierungen 9, 12 des Litzendrahtes 2 kommt. Die Elektroden 13, 14 können in das Werkzeug integriert sein. Aufgrund des ohmschen Widerstandes erwärmt sich der Litzendraht 2, so dass die Isolierungen 9, 12 schmelzen. Dabei verdampfen die Isolierungen 9, 12 zumindest teilweise. Es verbleiben im Litzendraht 2 allerdings auch geschmolzene Reste der Isolierungen 9, 12.

Die freigelegten Einzeldrähte 4 verbinden sich beim angelegten Druck und der erhöhten Temperatur miteinander und mit dem Kontaktstück 100 dauerhaft elektrisch und mechanisch.

Durch die Druckeinwirkung werden dabei auch Lücken, die durch das Verdampfen der Isolierungen 9, 12 entstehen, zumindest teilweise geschlossen. Insbesondere werden die Einzeldrähte 4 und das Kontaktstück 100 dabei durch Diffusionsbonden verbunden. Das Verfahren kann auch als Heißcrimpen oder Diffusionsschweißen bezeichnet werden.

Figur 3C zeigt den Litzenkontakt 1 nach dem Verbindungsprozess. Es sind Reste der Isolierungen 9, 12 in Form verklumpter Partikel 7 erkennbar. Die Einzeldrähte 4 sind untereinander und mit dem Kontaktstück 100 fest verbunden. Durch das beschriebene Verfahren kann eine gute elektrische Leitfähigkeit bei einer hohen mechanischen Verbindungsstärke erreicht werden.

Zudem wird durch das beschriebene Verfahren ermöglicht, die Erhitzung zur Entfernung der Isolierungen 9, 12 auf einen kleinen Bereich am Kontaktstück 100 zu konzentrieren. Dies ist bei üblichen Lotverfahren nur schwer möglich. Gegebenenfalls werden dort zusätzliche Isolierbänder verwendet, um die Wicklung zu schützen. Derartige Schutzvorrichtungen sind vorliegend nicht nötig.

Das Heißcrimpverfahren ist ein gut steuerbarer und einfacher Prozess, so dass eine zuverlässige elektrische und mechanische Verbindung bei geringen Kosten herstellbar ist. Beispielsweise entstehen keine Lötkugeln, deren Größe und Ausdehnung oft nur schwer kontrollierbar ist.

Figur 4A zeigt eine weitere Ausführungsform einer Leiterverbindung 1 aufweisend einen Litzendraht 2 und ein Kontaktstück 100 in einem Schnittbild quer durch den Litzendraht 2 in schematischer Ansicht.

Im Unterschied zur Ausführungsform der Figur 1 ist das Kontaktstück 100 von einem Hüllelement 15 gebildet, das zusätzlich zu einem Anbindungsstück 3 vorhanden ist. Das Hüllelement 15 umschließt den Litzendraht 2 und das Anbindungsstück 3.

Zudem ist das Anbindungsstück 3 hier nicht in Form einer Gabel ausgeführt, sondern weist im Querschnitt eine einfache Rechteckform auf. Das Anbindungsstück 3 ist beispielsweise starr ausgebildet. Das Anbindungsstück 3 weist beispielsweise eine Stiftform auf. Der Litzendraht 2 ist auf dem Anbindungsstück 3 angeordnet. Der Litzendraht 2 kann auch um das Anbindungsstück 3 herumgeführt sein.

Das Hüllelement 15 ist als metallisches Bandstück ausgebildet. Das Hüllelement 15 ist um eine Längsachse des Anbindungsstücks 3 gebogen. Dabei überlappen sich Randbereiche 16, 17 des Hüllelements 15. Das Hüllelement weist zwei gegenüberliegende Teilbereiche 5, 6 auf.

Das Hüllelement 15, der Litzendraht 2 und das Anbindungsstück 3 sind mechanisch und elektrisch miteinander verbunden. Es können auch hier Reste von Isolierungen 9, 12 in Form von Partikeln 7 o.ä. vorhanden sein. Der Litzenkontakt 1 kann durch Diffusionsbonden hergestellt werden.

Figur 4B zeigt einen Litzenkontakt 1, entsprechend dem Litzenkontakt 1 aus Figur 4A in einer realen Ausführung. Insbesondere sind hier eine Umwicklung des Litzendrahts 2 um das Anbindungsstück 3, sowie der hohe Füllgrad des Innenraums des Hüllelements 15 zu sehen.

Figur 5 zeigt in perspektivischer Ansicht ein Ausschnitt aus einem Bauelement 8 aufweisend einen Litzenkontakt 1, der von einem Ende eines Litzendrahts 2, einem Kontaktstück 100 und einem Anbindungsstück 3 gemäß den Figuren 4A und 4B gebildet wird. Die Das Bauelement 8 aus Figur 2 kann ähnlich dazu ausgebildet sein. Bei dem Bauelement 8 handelt es sich um ein induktives Bauelement. Das Bauelement 8 weist eine oder mehrere Wicklungen 18 und ein oder mehrere Litzendrähte 2 auf.

Die Enden der Litzendrähte 2 sind jeweils mit Anbindungsstücken 3 verbunden. Die Anbindungsstücke 3 sind beispielsweise in Reihenform an zwei gegenüberliegenden Seiten des Bauelements 8 angeordnet.

Die Anbindungsstücke 3 sind mit einem Trägerelement 22 des Bauelements 8 verbunden. Auf dem Trägerelement 22 ist die Wicklung 18 angeordnet. Das Trägerelement 22 kann auch teilweise oder vollständig in die Wicklung 18 hineinreichen.

In den Figuren 6A bis 6E sind Verfahrensschritte bei der Herstellung eines Litzenkontakts 1 aufweisend ein Ende eines Litzendrahts 2 und ein Anbindungsstück 3 gezeigt, bei dem als Kontaktstück 100 ein zusätzliches Hüllelement 15 verwendet wird. Das Verfahren eignet sich beispielsweise zur Herstellung der in den Figuren 4 und 5 gezeigten Leiterverbindungen 1.

Figur 6A zeigt einen ersten Verfahrensschritt, bei dem ein Litzendraht 2 an einem Anbindungsstück 3 angeordnet wird. Es handelt sich beispielsweise um ein Ende eines Litzendrahts 2, der zu einer Spule gewickelt ist. Der Litzendraht 2 wird beispielsweise auf das Anbindungsstück 3 aufgelegt oder um das Anbindungsstück 3 gewickelt.

Das Anbindungsstück 3 weist eine einfache Rechteckform auf. Das Anbindungsstück 3 kann auch eine andere Form aufweisen, die sich zur Verbindung mit dem Litzendraht 2 eignet. Der Litzendraht 2 und/oder das Anbindungsstück 3 sind beispielsweise Teil eines induktiven Bauelements 8, insbesondere desselben Bauelements 8. Das Anbindungsstück 3 kann wie in Figur 2 mit einem Anschlussstück 10 verbunden sein. Das Anbindungsstück 3 muss im Unterschied zu Figur 1 keine gegenüberliegenden Teilbereiche 5, 6 aufweisen.

Der Litzendraht 2 ist mit einer ummantelnden Isolierung 9 versehen und weist eine Vielzahl von Einzeldrähten 4 auf, die jeweils mit Isolierungen 12 versehen sind. Alternativ dazu kann die ummantelnde Isolierung 9 auch nicht vorhanden sein.

Zur Herstellung des Hüllelements 15 wird ein flaches Bandstück 19 von einem metallischen Band abgeschnitten. Das Hüllelement 15 weist als Material beispielsweise Kupfer, Messing, Bronze oder andere KupferLegierungen auf.

Das Bandstück 19 wird um die Anordnung aus Litzendraht 2 und Anbindungsstück 3 herumgebogen. Dazu wird die Anordnung beispielsweise in eine Umbiegevorrichtung eingelegt, das Bandstück 19 herangeführt und durch Kraftausübung (siehe Pfeile) um die Anordnung herumgelegt. Dabei legen sich Randbereiche 16, 17 des Bandstücks 19 übereinander.

Ein derartiges Hüllelement 15 wird üblicherweise als "splice crimp" bezeichnet. Das Hüllelement 15 unterscheidet sich von einer vorgefertigten Hülse, in welche ein oder mehrere Leiter eingesteckt werden. Das vorliegende Hüllelement 15 erhält seine Hülsenform erst während seiner Anordnung um Litzendraht 2 und Anbindungsstück 3. Der Litzendraht 2 und das Anbindungsstück 3 werden somit nicht in das Hüllelement 15 eingesteckt. Das Hüllelement 15 ist weder mit dem Litzendraht 2 noch mit dem Anbindungsstück 3 einstückig ausgebildet.

Figur 6B zeigt einen weiteren Verfahrensschritt, analog zum Verfahrensschritt gemäß Figur 3B. Das als Hüllelement 15 ausgebildete Kontaktstück 100 weist zwei Teilbereiche 5, 6 auf, zwischen denen der Litzendraht 2 angeordnet ist. Im Verfahren wird von zwei gegenüberliegenden Seiten Kraft auf die Anordnung aus Hüllelement 15, Anbindungsstück 3 und Litzendraht 2 ausgeübt.

Dazu wird beispielsweise ein Werkzeug mit zwei Stempeln 20, 21 verwendet. Ein erster Stempel 20 ist beispielsweise flach ausgebildet und wird von unten an das Hüllelement 15 angedrückt. Ein zweiter Stempel 21 weist beispielsweise eine gewölbte Form auf und wird von oben an das Hüllelement 15 angedrückt. Der erste Stempel 20 kann auch nur eine Gegenkraft zu der vom zweiten Stempel 21 ausgeübten Kraft aufbringen.

Die gewölbte Form des zweiten Stempels 21 dient insbesondere zur Limitierung der Breite der Leiterverbindung 1. Dies ist beispielsweise dann von Vorteil, wenn mehrere Leiterverbindungen 1 nebeneinander angeordnet sind.

Während des Zusammendrückens wird der Litzendraht 2 erwärmt. Dabei werden beispielsweise Elektroden 13, 14 an die Stempel 20, 21 angelegt. Die Elektroden 13, 14 können in das Werkzeug integriert sein. Das Kontaktstück 100, insbesondere die gegenüberliegenden Teilbereiche 5, 6 werden in Kontakt zu den Elektroden 13, 14 gebracht. Der Litzendraht 2 erwärmt sich durch den Stromfluss, so dass die Isolierungen 9, 12 schmelzen.

Die freigelegten Einzeldrähte 4 verbinden sich beim angelegten Druck und der erhöhten Temperatur miteinander, mit dem Anbindungsstück 3 und mit dem Hüllelement 15 dauerhaft elektrisch und mechanisch durch Diffusionsbonden. Ebenso verbindet sich das Anbindungsstück 3 mit dem Hüllelement 15.

Figur 6C zeigt den so erhaltenen Litzenkontakt 1. Aufgrund der Form der Stempel 20, 21 weist der Litzenkontakt 1 auf einer Seite eine gewölbte Form und auf der gegenüberliegenden Seite eine flache Form auf. Aufgrund des verwendeten Verfahrens sind Partikel 7 der Isolierungen 9, 12 vorhanden.

Der Litzenkontakt 1 kann innerhalb des Hüllelements 15 vollständig oder fast vollständig mit dem Material des Litzendrahtes 2 und des Anbindungsstücks 3 gefüllt sein. Die in der Figur zu sehenden Zwischenräume sind beispielsweise bei einem Litzendraht 2, der um das Anbindungsstück 3 gewickelt ist, mit dem Litzendraht 2 ausgefüllt, analog zu Figur 1B.

Figur 6D zeigt den Litzenkontakt 1 am Beispiel des Bauelements 8 aus Figur 5 nach dem Verfahrensschritt des Diffusionsbondens.

Die freien Enden 23, 24 des Anbindungsstücks 3 und des Litzendrahts 2 stehen aus dem Hüllelement 15 hervor. Die freien Enden 23, 24 werden in einem nachfolgenden Schritt noch abgeschnitten.

Figur 6E zeigt den Litzenkontakt 1 mit abgeschnittenen Enden. Der Litzendraht 2, das Anbindungsstück 3 und das Hüllelement 15 sind somit endseitig bündig ausgebildet. Das Bauelement 8 kann beispielsweise nun mit seinen Anschlussstücken 10 auf eine Leiterplatte montiert werden.

Figur 7 zeigt eine weitere Ausführungsform eines Bauteils 8 aufweisend einen Litzenkontakt 1 in perspektivischer Ansicht. Im Unterschied zu Figur 5 ist das Bauteil 8 zur SMD-Montage ausgebildet. Zur Montage kann das Bauteil 8 auf eine Leiterplatte aufgesetzt und die Anschlusstücke 10 können mit der Leiterplatte verlötet werden.

Die Anschlusstücke 10 erstrecken sich in seitlicher Richtung des Bauteils 8. Insbesondere verlaufen die Anschlusstücke 10 in horizontaler Richtung bezüglich einer Montagefläche des Bauteils 8. Die Anschlusstücke 10 verlaufen vorliegend parallel zu den Anbindungsstücken 3. Die Anschlusstücke 10 sind wie die Anbindungsstücke 3 nach außen gerichtet. Die Anschlusstücke 10 können alternativ auch nach innen gerichtet sein.

Bei der Herstellung des Bauteils 8 wird beispielsweise zuerst das Bauteil 8 gemäß Figur 5 hergestellt und anschließend werden die Anschlusstücke 10 umgebogen.

Entsprechend kann auch die Ausführungsform des Bauteils 8 aus Figur 2 zur SMD-Montage ausgebildet sein.

Figur 8 zeigt eine weitere Ausführungsform eines Litzenkontakts 1 aufweisend ein Ende eines Litzendrahtes 2 und ein Kontaktstück 100. Das Kontaktstück 100 ist durch ein Hüllelement 15 gebildet, das wie zu den Figuren 4A und 4B beschrieben, ausgebildet ist. Auch der Litzendraht 2 kann entsprechend zu den Figuren 4A und 4B ausgebildet sein.

Im Unterschied zum Litzenkontakt 1 der Figuren 4A und 4B ist kein Anbindungsstück 3 vorhanden, so dass das Hüllelement 15 lediglich den Litzendraht 2 umgibt. Der Litzenkontakt 1 ist ansonsten entsprechend den Figuren 6A bis 6D hergestellt. Das Kontaktstück 100 ist durch thermisches Diffusionsbonden mit dem Litzendraht 2 verbunden.

In dieser Ausführungsform kann das Anschlussstück 10 zum Anschluss an eine Leiterplatte direkt vom Litzenkontakt 1 gebildet werden.

Figur 9 zeigt eine Ausführungsform eines Bauelements 8 mit einem Litzenkontakt 1 gemäß Figur 8. Das Bauelement 8 weist zwei Litzenkontakte 1 auf. Die Litzenkontakte 1 bilden die Anschlussstücke 10 zur Verbindung mit einer Leiterplatte.

Die Litzenkontakte 1 sind in vertikaler Richtung zu einer Montageebene des Bauelements 8 ausgerichtet. Das Bauelement 8 ist insbesondere zur PTH-Montage ausgebildet, wobei die Litzenkontakte 1 durch die Leiterplatte hindurchgeführt werden. Es ist auch eine Ausführungsform zur SMD-Montage denkbar.

Die freien Enden des Litzendrahtes 2, insbesondere die Litzenkontakte 1, sind zur mechanischen Fixierung in einer Halterung 25 aufgenommen. Somit wird der Litzendraht 2 am Trägerelement 22 des Bauelements 8 fixiert. Die Halterung 25 ist elektrisch isolierend und kann als Bestandteil des Trägerelements 22 ausgebildet sein.

### Bezugszeichenliste

- 1: Litzenkontakt
- 2: Litzendraht
- 3: Anbindungsstück
- 4: Einzeldraht
- 5: Teilbereich
- 6: Teilbereich
- 7: Partikel
- 8: Bauelement
- 9: Isolierung
- 10: Anschlussstück
- 11: Verbindungsbereich
- 12: Isolierung
- 13: Elektrode
- 14: Elektrode
- 15: Hüllelement
- 16: Randbereich
- 17: Randbereich
- 18: Wicklung
- 19: Bandstück
- 20: Stempel
- 21: Stempel
- 22: Trägerelement
- 23: freies Ende
- 24: freies Ende
- 25: Halterung
- 100: Kontaktstück

## Patentansprüche

1. Elektrisches Bauelement,
aufweisend eine Wicklung (18) eines Litzendrahts (2), wobei der Litzendraht (2) eine Vielzahl von Einzeldrähten (4) aufweist, wobei jeder Einzeldraht (4) innerhalb der Wicklung (18) von einer separaten Isolierung (12) umgeben ist, und aufweisend einen Litzenkontakt (1), der einen Abschnitt des Litzendrahts (2) aufweist und ein Kontaktstück (100) aufweist, das den Abschnitt des Litzendrahts (2) wenigstens teilweise umgibt, wobei das Kontaktstück (100) mit dem Litzendraht (2) durch thermisches Diffusionsbonden verbunden ist, **dadurch gekennzeichnet, dass** das Kontaktstück (100) aus einem um den Litzendraht (2) herumgebogenen metallischen Bandstück (19) gebildet ist, wobei sich seitliche Bereiche des metallischen Bandstücks (19) überlappen, bei dem der Litzendraht (2) und das Kontaktstück (100) jeweils ein freies Ende (23, 24) aufweisen, wobei die freien Enden (23, 24) bündig angeordnet sind.

2. Elektrisches Bauelement nach Anspruch 1, aufweisend ein Anschlussstück (10) zum elektrischen Anschluss des Bauelements (8), wobei das Anschlussstück (10) mit dem Litzenkontakt (1) elektrisch verbunden ist.

3. Elektrisches Bauelement nach einem der Ansprüche 1 oder 2, wobei das Anschlussstück (10) mit einem Anbindungsstück (3) elektrisch verbunden ist, wobei das Kontaktstück (100) den Litzendraht (2) und das Anbindungsstück (3) umgibt.

4. Elektrisches Bauelement nach Anspruch 3, wobei das Anbindungsstück (3) an einem Trägerelement (22) des Bauelements angeordnet ist.

5. Elektrisches Bauelement nach Anspruch 4,
wobei das Anbindungsstück (3) als Kontaktpin ausgebildet ist.

6. Elektrisches Bauelement nach einem der vorhergehenden Ansprüche, wobei der Litzenkontakt (1) direkt zum Anschluss an eine Leiterplatte ausgebildet ist.

7. Elektrisches Bauelement nach einem der vorhergehenden Ansprüche, wobei der Litzenkontakt (1) lötungsfrei ist.

8. Elektrisches Bauelement nach einem der vorhergehenden Ansprüche, wobei die Wicklung (18) auf einem Trägerelement (22) des Bauelements (8) angeordnet ist.

9. Verfahren zur Herstellung des Litzenkontakts des elektrischen Bauelements nach einem der vorhergehenden Ansprüche, aufweisend die Schritte:
A) Bereitstellen einer Wicklung (18) eines Litzendrahts (2), wobei der Litzendraht (2) eine Vielzahl von Einzeldrähten (4) aufweist, wobei jeder Einzeldraht (4) innerhalb der Wicklung (18) von einer separaten Isolierung (12) umgeben ist,
B) Bilden einer Anordnung des Litzendraht(2) mit einem Kontaktstück (100), wobei das Kontaktstück (100) aus einem metallischen Bandstück ausgebildet ist, und herumbiegen des Kontaktstücks (100) um den Litzendraht (2), so dass sich seitliche Bereiche des metallischen Bandstücks (19) überlappen,
C) Verbinden des Litzendrahts (2) mit dem Kontaktstück (100) durch thermisches Diffusionsbonden und dadurch Bilden des Litzenkontakts (1),
wobei der Litzendraht (2) und das Kontaktstück (100) jeweils ein freies Ende (23, 24) aufweisen, wobei die freien Enden (23, 24) bündig angeordnet sind.

10. Verfahren nach Anspruch 9,
bei dem nach Schritt C) das Ende des Litzendrahts (2) abgetrennt wird.

11. Verfahren nach einem der Ansprüche 9 oder 10,
bei dem vor Schritt B) der Litzendraht (2) an einem Anbindungsstück (3) angeordnet wird und in Schritt B) das Kontaktstück (100) um den Litzendraht (2) und das Anbindungsstück (3) angeordnet wird.

## Claims

1. Electrical component, comprising a winding (18) of a stranded wire (2), wherein the stranded wire (2) has a large number of individual wires (4), wherein each individual wire (4) is surrounded by a separate insulation (12) within the winding (18), and comprising a strand contact (1), which comprises a portion of the stranded wire (2) and comprises a contact piece (100) which at least partially surrounds the portion of the stranded wire (2), wherein the contact piece (100) is connected to the stranded wire (2) by thermal diffusion bonding, **characterized in that** the contact piece (100) is formed from a metal strip piece (19) bent around the stranded wire (2), wherein lateral regions of the metal strip piece (19) overlap, in which component the stranded wire (2) and the contact piece (100) each comprise a free end (23, 24), wherein the free ends (23, 24) are arranged flush.

2. Electrical component according to Claim 1, comprising a connection piece (10) for electrical connection of the component (8), wherein the connection piece (10) is electrically connected to the strand contact (1).

3. Electrical component according to either of Claims 1 and 2, wherein the connection piece (10) is electrically connected to a connecting piece (3), wherein the contact piece (100) surrounds the stranded wire (2) and the connecting piece (3).

4. Electrical component according to Claim 3, wherein the connecting piece (3) is arranged on a carrier element (22) of the component.

5. Electrical component according to Claim 4, wherein the connecting piece (3) is in the form of a contact pin.

6. Electrical component according to any of the preceding claims, wherein the strand contact (1) is designed to be directly connected to a printed circuit board.

7. Electrical component according to any of the preceding claims, wherein the strand contact (1) is free of solder.

8. Electrical component according to any of the preceding claims, wherein the winding (18) is arranged on a carrier element (22) of the component (8).

9. Method for producing the strand contact of the electrical component according to any of the preceding claims, comprising the steps of:
A) providing a winding (18) of a stranded wire (2), wherein the stranded wire (2) comprises a large number of individual wires (4), wherein each individual wire (4) is surrounded by a separate insulation (12) within the winding (18),
B) forming an arrangement of the stranded wire (2) with a contact piece (100), wherein the contact piece (100) is formed from a metal strip piece, and bending the contact piece (100) around the stranded wire (2), so that lateral regions of the metal strip piece (19) overlap,
C) connecting the stranded wire (2) to the contact piece (100) by thermal diffusion bonding and thereby forming the strand contact (1), wherein the stranded wire (2) and the contact piece (100) both have a free end (23, 24), wherein the free ends (23, 24) are arranged flush.

10. Method according to Claim 9, in which the end of the stranded wire (2) is cut off after step C).

11. Method according to either of Claims 9 and 10, in which the stranded wire (2) is arranged on a connecting piece (3) before step B) and the contact piece (100) is arranged around the stranded wire (2) and the connecting piece (3) in step B).

## Revendications

1. Composant électrique,
présentant un enroulement (18) d'un fil torsadé (2), le fil torsadé (2) présentant une pluralité de fils individuels (4), dans lequel chaque fil individuel (4) est entouré d'une isolation (12) séparée à l'intérieur de l'enroulement (18), et présentant un contact torsadé (1) qui présente une section du fil torsadé (2), et présente une pièce de contact (100) qui entoure au moins partiellement la section du fil torsadé (2), dans lequel la pièce de contact (100) est reliée au fil torsadé (2) par liaison par diffusion thermique, **caractérisé en ce que** la pièce de contact (100) est formée par un morceau de bande métallique (19), replié autour du fil torsadé (2), dans lequel des zones latérales du morceau de bande métallique (19) se chevauchent, dans lequel le fil torsadé (2) et la pièce de contact (100) présentent respectivement une extrémité libre (23, 24), les extrémités libres (23, 24) étant disposées en affleurement.

2. Composant électrique selon la revendication 1, présentant une pièce de connexion (10) pour la connexion électrique du composant (8), dans lequel la pièce de connexion (10) est reliée électriquement au contact torsadé (1).

3. Composant électrique selon l'une quelconque des revendications 1 ou 2, dans lequel la pièce de connexion (10) est reliée électriquement à une pièce de raccordement (3), la pièce de contact (100) entourant le fil torsadé (2) et la pièce de raccordement (3).

4. Composant électrique selon la revendication 3, dans lequel la pièce de raccordement (3) est disposée sur un élément de support (22) du composant.

5. Composant électrique selon la revendication 4, dans lequel la pièce de raccordement (3) est réalisée sous forme de broche de contact.

6. Composant électrique selon l'une quelconque des revendications précédentes, dans lequel le contact torsadé (1) est réalisé directement pour la connexion à une carte de circuits imprimés.

7. Composant électrique selon l'une quelconque des revendications précédentes, dans lequel le contact torsadé (1) est exempt de brasage.

8. Composant électrique selon l'une quelconque des revendications précédentes, dans lequel l'enroulement (18) est disposé sur un élément de support (22) du composant (8).

9. Procédé permettant de fabriquer le contact torsadé du composant électrique selon l'une quelconque des revendications précédentes, présentant les étapes consistant à :
A) fournir un enroulement (18) d'un fil torsadé (2), dans lequel le fil torsadé (2) présente une pluralité de fils individuels (4), dans lequel chaque fil individuel (4) est entouré d'une isolation (12) séparée à l'intérieur de l'enroulement (18),
B) former un agencement du fil torsadé (2) avec une pièce de contact (100), la pièce de contact (100) étant réalisée à partir d'un morceau de bande métallique, et replier la pièce de contact (100) autour du fil torsadé (2) de sorte que des zones latérales du morceau de bande métallique (19) se chevauchent,
C) relier le fil torsadé (2) à la pièce de contact (100) par liaison par diffusion thermique et former ainsi le contact torsadé (1),
dans lequel le fil torsadé (2) et la pièce de contact (100) présentent respectivement une extrémité libre (23, 24), les extrémités libres (23, 24) étant disposées en affleurement.

10. Procédé selon la revendication 9, dans lequel l'extrémité du fil torsadé (2) est sectionnée après l'étape C).

11. Procédé selon l'une quelconque des revendications 9 ou 10, dans lequel le fil torsadé (2) est disposé sur une pièce de raccordement (3) avant l'étape B), et la pièce de contact (100) est disposée autour du fil torsadé (2) et de la pièce de raccordement (3) à l'étape B).
